# FASCICULE DE BREVET EUROPEEN

(11) **EP 2 385 539 B1**
(45) Date de publication et mention de la délivrance du brevet: **13.07.2016**
(21) Numéro de dépôt: 11152654.7
(22) Date de dépôt: 31.01.2011
(51) Int. Cl.: H01H 47/32, F02N 11/08, F02N 15/06

(54) **Démarreur pour moteur thermique équipé d'un dispositif de commande électronique**
Anlasser für Wärmekraftmotor, der mit einer elektronischen Steuervorrichtung ausgestattet ist
Heat engine starter provided with an electronic control device

(30) Priorité: 07.05.2010 FR 1053594
(43) Date de publication de la demande: 09.11.2011
(73) Titulaire: Valeo Equipements Electriques Moteur, 94046 Créteil Cedex (FR)
(72) Inventeur: Plaideau, Stéphane, 38110 ROCHETOIRIN (FR)

(56) Documents cités:
- EP-A1- 1 041 277
- EP-A2- 1 203 884
- EP-A2- 2 080 897
- EP-A2- 2 080 898
- DE-A1- 19 532 484
- FR-A1- 2 611 981
- FR-A1- 2 913 727
- GB-A- 2 383 905
- JP-A- 5 202 835

## Description

De manière générale, l'invention concerne le domaine des démarreurs pour moteur thermique dans les véhicules automobiles. Plus particulièrement, l'invention concerne un démarreur équipé d'un dispositif de commande électronique.

Des démarreurs avec contacteur électromagnétique à double contact sont connus dans l'état de la technique.

Le document EP 1 041 277 A1 décrit un démarreur pour moteur thermique comprenant l'association d'un contacteur électromagnétique à double contact (1, 2) et d'un dispositif de commande électronique (5, 4, 12). De plus, ledit dispositif (5, 4, 12) comprend des premiers moyens de commutation à transistor (4) et des seconds moyens de commutation à transistor (12).

Un autre démarreur à double contact 1a selon la technique antérieure, incluant un contacteur 10a, est décrit ci-dessous en référence à la Fig.1.

Le contacteur 10a comprend un corps 104 dans lequel se déplace en translation un noyau plongeur 100 dont l'extrémité avant 101 est munie d'un doigt 1010. L'extrémité arrière du noyau plongeur 100 actionne deux plaquettes de contact mobiles CM1 et CM2 destinées à établir des contacts galvaniques entre des bornes de contacts C11, C12 et C21, C22. Un ressort de rappel noyau 103 est disposé entre le corps et l'extrémité avant 101 du noyau plongeur 100 et exerce une force de rappel s'opposant à une translation de celui-ci vers l'arrière.

Le contacteur 10a comprend également deux enroulements, Lₘ et Lₐ, ayant une extrémité commune. Une autre extrémité de l'enroulement Lₘ est reliée à une masse électrique M (reliée classiquement au châssis du véhicule). Une autre extrémité de l'enroulement Lₐ est reliée aux bornes C12, C22 et un balai électrique B1. L'extrémité commune aux deux enroulements, Lₘ et Lₐ, est reliée à la borne positive ("B+") d'une batterie 12 via un contact de démarrage 13 du véhicule (ou tout organe similaire en faisant fonction). La borne C11 est reliée directement à la borne positive B+ de la batterie 12. Les bornes C21 est reliée à la borne positive de la batterie 12 à travers une résistance de limitation de courant RD.

Le démarreur 1 a comporte un moteur électrique 11. Ce moteur 11 est constitué de façon classique d'un induit ou rotor 110 (enroulement L3) et d'un inducteur ou stator 114 qui peut comporter des aimants permanents. L'induit 110 est alimenté classiquement par l'intermédiaire d'une bague collectrice 115, disposée à l'arrière du moteur 11, et de deux balais B1 et B2, le balai B1 dit positif étant relié aux bornes C12, C22 et le balai B2 dit négatif étant relié à la masse M.

A l'avant du moteur 11 est disposé un lanceur comprenant ici un ensemble pignon lanceur 113, roue libre 112, ressort d'engrènement 115 et une poulie (non repérée) dans laquelle est engagée une fourchette 15. Une rampe hélicoïdale 111 est également prévue à l'avant du moteur 11. Le couplage mécanique entre le contacteur 10a est le moteur 11 est obtenu par la fourchette 15 mobile autour d'un axe de rotation Δ1. Comme cela apparaît à la Fig.1, l'extrémité supérieure de cette fourchette 15 est entraînée par le doigt 1010. L'extrémité inférieure de la fourchette 15 est couplée mécaniquement au niveau de la poulie du lanceur, à l'arrière du ressort d'engrènement 115, lui-même disposé entre cette extrémité inférieure et la roue libre 112.

Lorsque le conducteur du véhicule actionne le contact de démarrage 13, le courant électrique circule alors dans les enroulements Lₘ et Lₐ du contacteur 10, la liaison à la masse M de l'enroulement Lₐ se faisant à travers le moteur 11. Il se développe alors dans le contacteur 10a une force électromagnétique qui a pour effet d'attirer le noyau 100 vers l'arrière (flèche f₁). Le ressort 103 se comprime et exerce une force de rappel antagoniste. Le noyau plongeur 100 entraîne la fourchette 15 en rotation autour de l'axe Δ1 et l'extrémité inférieure de celle-ci entraîne à son tour l'ensemble ressort 115, roue libre 112 et pignon 113 vers l'avant (flèche f₂).

Lorsque le noyau plongeur 100 du contacteur 10a arrive à un niveau intermédiaire de sa course, la plaquette de contact mobile CM1 court-circuite les bornes de contacts C11 et C12 (position fermée), les bornes de contacts C21 et C22 restant elles non court-circuitées (position ouverte). Les bornes de contacts C11 et C12 en position fermée relient, à travers la résistance de limitation de courant RD, le balai positif B1 à la borne positive B+ de la batterie 12 et alimente en courant le moteur 11, le circuit électrique se refermant par le balai négatif B2. L'induit 110 (rotor) du moteur 11 commence à tourner autour de son axe de rotation Δ2 en régime réduit, c'est-à-dire, à vitesse et couple réduits, du fait de la limitation en courant imposée par la résistance RD, ce qui occasionne également une rotation R du pignon 113. Animé d'un double mouvement, translation (flèche f₂) et rotation R, le pignon 113 s'approche de la couronne dentée 14 du moteur thermique.

De façon plus précise, deux cas peuvent alors se produire:
1) Le pignon 113 engrène directement dans la couronne 14 dans son mouvement de translation (flèche f₂) et le noyau plongeur 100 poursuivra sa translation jusqu'à arriver en fin de course.
2) Une dent du pignon 113 bute contre une dent de la couronne 14, ce qui a tendance à bloquer également la course du noyau plongeur 100. Le ressort de lanceur 115 permet la poursuite de l'avance du noyau plongeur 100, puisque ce ressort 115 se comprime, la poulie pouvant coulisser sur l'arbre. L'entraînement en régime réduit du pignon 113 par le moteur 11 évite d'abîmer les dents du pignon 113 et de la couronne 14 par effet dit de « fraisage ». Du fait de ses mouvements de rotation et translation, le pignon 113 finit par engrener dans la couronne 14 et le noyau plongeur 100 poursuit sa translation jusqu'à arriver en fin de course.

Lorsque le noyau plongeur 100 du contacteur 10a arrive en bout de sa course, la plaquette de contact mobile CM2 court-circuite les bornes de contacts C21 et C22 (position fermée), les bornes de contacts C11 et C12 restant en position fermée. Les bornes de contacts C21 et C22 en position fermée relient directement le balai positif B1 à la borne positive B+ de la batterie 12. Le moteur 11 est alors alimenté à plein régime et entraîne en rotation le moteur thermique pour une opération de démarrage.

Dans la situation ci-dessus, l'enroulement d'appel Lₐ est court-circuité puisqu'il n'y a plus de différence de potentiel entre l'extrémité commune aux deux enroulements, Lₘ et Lₐ, et le contact C21-C22 reliés tous deux à la borne positive de la batterie 12. Les plaquettes de contact mobiles CM1 et CM2 sont maintenues en position fermée par l'enroulement de maintien Lₘ, agissant sur le noyau plongeur 100 et le ressort de rappel noyau 103.

Lorsque le conducteur coupe le circuit de démarrage en ouvrant le contact de démarrage 13, la force électromagnétique qui se développait dans le contacteur 10a cesse, l'enroulement de maintien Lₘ n'étant plus alimenté. Le noyau plongeur 100 est rappelé à sa position de repos par le ressort 103 et la liaison électrique batterie 12 - moteur 11 est rompue. Le moteur 11 n'étant plus alimenté cesse d'entraîner le pignon 113 en rotation. En outre, puisque le noyau plongeur 100 revient à sa position initiale (vers l'arrière), il agit sur la fourchette 15 qui désengage le pignon 113 de la couronne 14.

Par contre, si le conducteur maintient le contact de démarrage 13 en position fermée plus longtemps que nécessaire, le moteur thermique du véhicule commence à fonctionner, le pignon 113, donc l'induit 110 du moteur 11, est soumis en conséquence à une vitesse de rotation très élevée (typiquement, pour un moteur thermique tournant à 3 000 tr/mn, la vitesse de rotation du pignon atteindra 25 000 tr/mn, le rapport de démultiplication "couronne - moteur" étant généralement compris entre de 8/1 et 16/1). Pour éviter la centrifugation du moteur 11, il est donc nécessaire de désaccoupler l'arbre de démarreur du pignon 113. C'est le rôle qui est dévolu à la roue libre 112.

Dans le contacteur 10a de la Fig.1, la fermeture du contact C11-C12 avant celle du contact C21-C22, autorisant le fonctionnement décrit ci-dessus du moteur 11 avec deux régimes de fonctionnement distincts, est introduite par des tarages différents de ressorts de contact P1, P2 et P3.

Cette solution de la technique antérieure donne globalement satisfaction. Cependant, il est souhaitable de proposer des perfectionnements offrant des degrés de liberté supplémentaires dans la conception d'un démarreur du type décrit, notamment en termes de maîtrise de la temporisation entre les fermetures de contacts lors d'une opération de démarrage.

A cette fin, le demandeur propose, dans sa demande de brevet français déposée conjointement à la présente demande, une nouvelle conception de contacteur électromagnétique à double contact incorporant un micro-actionneur commandable électriquement. Plus précisément, ce contacteur comprend un noyau plongeur, un premier enroulement d'appel, un deuxième enroulement de maintien, une plaquette de contact mobile, des premier, second et troisième plots de contact et le micro-actionneur commandable électriquement, le contacteur ayant trois états de fonctionnement : un premier état sans contact électrique entre les plots de contact, un second état avec un contact électrique entre les premier et second plots de contact et un troisième état avec un contact électrique entre les premier, second et troisième plots de contact.

Dans un tel contacteur, le micro-actionneur permet d'autoriser ou interdire une commutation entre les second et troisième états de fonctionnement du contacteur selon une commande électrique qui lui est appliquée.

La présente invention concerne un démarreur selon la revendication 1.

Selon une autre caractéristique, les seconds moyens de commutation à transistor commandent l'excitation du micro-actionneur pendant une première durée prédéterminée après une activation du dispositif de commande électronique. Avantageusement, le dispositif de commande électronique permet un contrôle de la temporisation entre les second et troisième états de fonctionnement du contacteur. Il devient ainsi possible de mieux maîtriser le séquencement de commande d'un démarreur et d'adapter aisément ce séquencement à différentes applications du démarreur.

Selon une forme de réalisation particulière, les seconds moyens de commutation à transistor comprennent au moins un transistor de type MOSFET.

Selon une caractéristique particulière de l'invention, les seconds moyens de commutation à transistor comprennent un premier circuit RC à constante de temps pour la première durée prédéterminée. De préférence, le premier circuit RC à constante de temps est un circuit de type dérivateur.

Selon une autre caractéristique particulière de l'invention, les seconds moyens de commutation à transistor comprennent un premier circuit de stabilisation de tension fournissant une première tension stabilisée alimentant les seconds moyens de commutation à transistor.

Selon encore une autre caractéristique particulière de l'invention, les premiers moyens de commutation à transistor comprennent au moins un transistor de type MOSFET.

Selon une forme de réalisation particulière, les premiers moyens de commutation à transistor comprennent des second et troisième circuits RC à constante de temps de type intégrateur, le second circuit RC commandant une commutation de début d'activation des premiers moyens de commutation à transistor et le troisième circuit RC commandant une commutation de fin d'activation des premiers moyens de commutation à transistor, l'activation des premiers moyens de commutation à transistor produisant l'excitation de l'enroulement d'appel.

Selon une autre caractéristique particulière de l'invention, la première durée prédéterminée s'achève entre la commutation de début d'activation et la commutation de fin d'activation des premiers moyens de commutation à transistor.

Le démarreur selon l'invention est particulièrement bien adapté pour des applications dans des véhicules automobiles équipés de la fonction d'arrêt-relance automatique du moteur thermique, dite également « stop/start » ou « stop & go » en anglais.

L'invention va maintenant être décrite de façon plus détaillée à travers des formes de réalisation particulières de celle-ci, en référence aux dessins annexés, dans lesquels :
la Fig.1 illustre schématiquement un démarreur avec contacteur à double contact selon la technique antérieure;
la Fig.2 illustre schématiquement une forme de réalisation particulière du démarreur avec contacteur à double contact selon l'invention;
les Figs.3A, 3B et 3C illustrent schématiquement différents états d'ouverture/fermeture d'un dispositif de double contact du démarreur de la Fig.2 et les états correspondants d'un circuit de puissance alimentant le moteur électrique du démarreur;
les Figs.4A et 4B sont des vues en coupe d'une forme de réalisation particulière d'un contacteur à double contact inclut dans un démarreur selon l'invention;
la Fig.5 est une vue éclatée en perspective d'une forme de réalisation particulière d'un micro-solénoïde inclus dans le contacteur des Figs.4A et 4B;
les Figs.6A, 6C et 6B montrent des états de travail/repos du micro-solénoïde de la Fig.5;
la Fig.7 est un schéma électrique d'une forme de réalisation particulière d'un dispositif de commande électronique inclut dans le démarreur selon la présente invention; et
les Figs.8A, 8B et 8C montrent des courbes de tension et courant relatives au fonctionnement du dispositif de commande électronique de la Fig.7.

En référence aux Figs.2 à 8, il est maintenant décrit une forme de réalisation particulière d'un démarreur à double contact selon l'invention.

La configuration générale d'un démarreur selon l'invention reprend l'essentiel de la configuration décrite en regard de la Fig.1, c'est-à-dire une configuration générale, en soi, conforme à la technique antérieure. En cela, l'invention présente un avantage supplémentaire car elle ne nécessite pas de modifications substantielles et reste compatible avec les technologies couramment utilisées dans l'industrie automobile.

Aussi, dans ce qui suit, les éléments communs à la Fig.1, ou pour le moins jouant un rôle similaire, portent les mêmes références et ne seront re-décrits qu'en tant que de besoin.

Comme cela apparaît à la Fig.2, on retrouve les trois composants principaux d'un démarreur à commande électromagnétique, désormais référencé 1, à savoir, un contacteur, désormais référencé 10, avec son noyau plongeur 100, le moteur 11 et l'élément de couplage mécanique constitué par la fourchette 15. Cependant, conformément à l'invention, le contacteur 10 présente des caractéristiques de double contact particulières qui vont être décrites ci-après. De plus, un dispositif de commande électronique ECC est prévu pour la commande du contacteur 10.

Comme déjà décrit ci-dessus en référence à la Fig.1 pour le démarreur 1 a de la technique antérieure, les différents composants du démarreur 1 selon l'invention sont alimentés en énergie électrique par une batterie 12. Dans le démarreur 1, outre les enroulements Lₐ, Lₘ et L₃, la batterie 12 alimente également le dispositif de commande électronique ECC.

Comme montré à la Fig.2, le contacteur 10 comporte un dispositif de double contact 10dc qui diffère très sensiblement du dispositif de double contact selon la technique antérieure de la Fig.1.

Le dispositif de double contact 10dc comprend essentiellement une plaquette de contact mobile CM, un micro-actionneur commandable électriquement sous la forme d'un micro-solénoïde MS, et trois plots de contact PC+, PC1 et PC2.

La plaquette de contact mobile CM est actionnée en translation par l'extrémité arrière du noyau plongeur 100 et est destinée à établir un contact galvanique entre le plot de contact PC+ et un noyau magnétique mobile NM du micro-solénoïde MS.

Le micro-solénoïde MS est représenté de manière schématique à la Fig.2 afin de faciliter la compréhension du fonctionnement du dispositif de double contact 10dc Dans cette représentation schématique, on considérera que le noyau mobile NM est réalisé par exemple en fer doux de manière à avoir des propriétés magnétiques et de conduction électrique. En fait, comme décrit en détail plus bas en référence aux Figs.5 et 6A à 6C relatives à une forme de réalisation pratique, le micro-solénoïde MS comporte un étrier-contact, par exemple en cuivre, pour la passage du courant électrique de puissance du démarreur 1.

Toujours en référence à la Fig.2, le noyau mobile NM est relié électriquement au plot de contact PC1 par une tresse électriquement conductrice TS. La tresse TS est de préférence en cuivre. Le micro-solénoïde MS comprend une bobine électrique BO dont une extrémité est reliée à l'extrémité commune des enroulements Lₐ et Lₘ qui est raccordée à la borne B+ de la batterie 12. L'autre extrémité de la bobine BO est reliée à une borne de raccordement (non repérée) du dispositif de commande électronique ECC.

Le plot de contact PC+ est relié à la borne B+ de la batterie 12. Le plot de contact PC1 est relié à une borne de raccordement (non repéré) du dispositif de commande électronique ECC et au balai B1 à travers la résistance de limitation de courant RD. Le plot de contact PC2 est quant à lui relié directement au balai B1.

Le dispositif de commande électronique ECC est alimenté en énergie électrique après fermeture du contact de démarrage 13, par l'intermédiaire d'une liaison 20 autorisant un raccordement à la borne B+ de la batterie 12. Le dispositif de commande électronique ECC est également raccordé à l'enroulement Lₐ, à travers une liaison 21, et commande l'excitation de celui-ci en autorisant une connexion à la masse M de l'extrémité de l'enroulement Lₐ autre que celle reliée à l'extrémité commune des enroulements Lₐ et Lₘ.

Le fonctionnement du dispositif de double contact 10dc est maintenant décrit en référence plus particulièrement aux Figs.3A à 3C qui sont des dessins schématiques volontairement simplifiés afin de faciliter la compréhension du lecteur.

A la Fig.3A, le dispositif de double contact 10dc est montré à l'état ouvert désigné « état OV » ci-après. Cet état correspond à une non activation du contact de démarrage 13. Dans cet état ouvert du dispositif de double contact 10dc, le moteur électrique 11 n'est pas alimenté, aucune connexion électrique n'étant établie entre le plot de contact PC+ relié la borne B+ de la batterie 12 et l'un ou l'autre des plots de contact PC1, PC2. La plaquette de contact mobile CM est maintenue dans son état de repos par le ressort de rappel noyau 103 (Fig.2). Le micro-solénoïde MS n'est pas excité et le noyau mobile NM est aussi dans son état de repos.

A la Fig.3B, le dispositif de double contact 10dc est montré dans un premier état fermé, à savoir, dans un état « 1 er contact fermé », désigné « état 1 CF » ci-après, qui correspond à l'état fermé du contact C11-C12 de la technique antérieure montrée à la Fig.1.

Dans cet état 1CF, le contact de démarrage 13 a été fermé et est maintenu fermé. La plaquette de contact mobile CM est poussée en translation par le noyau plongeur 100 et assure un contact électrique entre le plot de contact PC+ et le noyau mobile NM. Le noyau mobile NM étant relié au plot de contact PC1 à travers la tresse TS, le contact électrique est donc assuré entre le plot de contact PC+ et le plot de contact PC1. La bobine BO du micro-solénoïde MS est ici excitée et le noyau NM exerce une force f₃ s'opposant à la poussée de la plaquette de contact mobile CM, comme montré à la Fig.3B dans laquelle la plaquette CM est représentée légèrement en biais. L'excitation de la bobine BO interdit donc la translation du noyau mobile NM et le circuit électrique reste ouvert entre les plots PC+ et PC2. Une connexion électrique est établie seulement entre le plot de contact PC+ et le plot de contact PC1 et le moteur électrique 11 est alimenté en régime réduit à travers la résistance de limitation de courant RD.

A la Fig.3C, le dispositif de double contact 10dc est montré dans un deuxième état fermé, à savoir, dans un état « 2ième contact fermé », désigné « état 2CF » ci-après, qui correspond à l'état fermé du contact C21-C22 de la technique antérieure montrée à la Fig.1.

Dans cet état, le contact de démarrage 13 est toujours fermé. L'excitation de la bobine BO a été interrompue et le noyau mobile NM poussé par la plaquette CM vient donc en contact avec le plot PC2. Une connexion électrique est alors établie entre le plot de contact PC+ et les plots de contact PC1 et PC2. Le plot PC2 étant relié directement au moteur électrique 11, ce dernier est alimenté à plein régime.

La conception du dispositif de double contact 10dc selon l'invention autorise une temporisation réglable entre l'état 1CF et l'état 2CF, le passage du premier état au second état étant commandé par la désexcitation du micro-solénoïde MS, elle-même commandée par le dispositif de commande électronique ECC.

Une forme de réalisation pratique du contacteur 10 selon l'invention est montrée aux Figs.4A et 4B dans l'état ouvert OV et l'état de 2ième contact fermé 2CF décrits en référence aux Figs.3A et 3C. Le contacteur 10 est représenté en coupe longitudinale aux Figs.4A et 4B de manière à montrer l'implantation du micro-solénoïde MS dans celui-ci. Les différents éléments fonctionnels du dispositif de double contact 10dc apparaissent aux Figs.4A et 4B, à l'exception du plot de contact PC1.

Le micro-solénoïde MS est maintenant décrit de manière détaillée en référence aux Figs.5, 6A, 6B et 6C.

Comme montré à la Fig.5, le micro-solénoïde MS comprend, outre la bobine BO et le noyau mobile NM, une cuve AN formant logement de bobine et faisant partie du circuit magnétique, un étrier-contact ET en cuivre pour le passage du courant électrique de puissance et un ressort de rappel RE.

La cuve AN comporte un logement intérieur (visible aux Figs.4A et 4B) dans lequel est placée la bobine BO. La cuve AN, contenant la bobine BO, et le ressort RE sont insérés dans le noyau mobile NM et l'ensemble est inséré entre des mâchoires haute et basse de l'étrier-contact ET. Une extrémité de la tresse TS, en cuivre, est fixée sur l'étrier-contact ET, l'autre extrémité de celle-ci étant reliée au plot de contact PC1. Un montage avec serrage du noyau mobile NM entre les mâchoires de l'étrier-contact ET permet la tenue mécanique de l'ensemble des pièces du micro-solénoïde MS.

Comme cela apparaît aux Figs.6A, 6B et 6C, le montage et le positionnement mécanique du micro-solénoïde MS dans le dispositif de double contact 10dc sont assurés par l'intermédiaire de la cuve AN qui est solidaire d'une paroi du dispositif 10dc.

La Fig.6A montre l'état du micro-solénoïde MS lorsque le dispositif de double contact 10dc est dans l'état OV. Dans l'état OV, le ressort RE assure une poussée P_{R} sur l'étrier-contact ET, et celui-ci et le noyau mobile NM sont ainsi poussés vers le bas, sans aucun contact électrique avec la plaquette mobile MC et le plot PC2.

La Fig.6B montre l'état du micro-solénoïde MS lorsque le dispositif de double contact 10dc est dans l'état 1 CF. Dans l'état 1 CF, la bobine BO est excitée et la force f₃ appliquée sur le noyau mobile NM et l'étrier-contact ET s'ajoute à la poussée P_{R} du ressort RE et s'oppose à leur déplacement sous l'action de la plaquette mobile CM. Le noyau NM et l'étrier-contact ET restant en position basse, le contact électrique n'est assuré qu'entre la plaquette mobile MC et l'ensemble noyau-étrier NM-ET relié électriquement au plot PC1 par la tresse TS.

La Fig.6C montre l'état du micro-solénoïde MS lorsque le dispositif de double contact 10dc est dans l'état 2CF. Dans l'état 2CF, la bobine BO n'est plus excitée. La poussée P_{R} du ressort RE n'est pas suffisante pour s'opposer au déplacement du noyau NM et de l'étrier-contact ET sous l'action de la plaquette mobile MC. Le noyau NM et l'étrier-contact ET viennent en position haute et le contact électrique est alors assuré entre la plaquette mobile MC et les plots PC1 et PC2, par l'intermédiaire de l'ensemble noyau-étrier NM-ET et la tresse TS.

Le dispositif de commande électronique ECC est maintenant décrit en détail en référence aux Figs.7, 8A, 8B et 8C.

Compte tenu du nombre modéré de composants électronique inclus dans le dispositif ECC, on notera que celui-ci peut être logé à l'intérieur d'un capot du contacteur 10. Par ailleurs, on notera que dans certaines formes de réalisation de l'invention, le dispositif ECC pourra être réalisé sous la forme d'un ASIC.

Comme montré à la Fig.7, le dispositif de commande électronique ECC est, dans cette forme de réalisation particulière, un circuit de type analogique. Le dispositif ECC comprend essentiellement trois transistors T1, T2 et T3, deux circuits de stabilisation de tension CZ1 et CZ2, trois circuits RC1, RC2 et RC3 à constante de temps et un circuit de verrouillage de commutation SL.

Les transistors T1, T2 et T3 sont ici de type MOSFET. Le transistors T1 et T3 commandent l'excitation de l'enroulement d'appel Lₐ et de la bobine BO, respectivement.

Une électrode de drain du transistor T1 est reliée à l'extrémité de l'enroulement Lₐ autre que celle reliée à l'extrémité commune des enroulements Lₐ et Lₘ. Une électrode de source du transistor T1 est reliée à la masse M.

Une électrode de drain du transistor T3 est reliée à l'extrémité de la bobine BO autre que celle reliée à l'extrémité commune des enroulements Lₐ et Lₘ. Une électrode de source du transistor T3 est reliée à la masse M.

Le transistor T2, comme cela apparaîtra plus clairement dans la suite de la description, est destiné à forcer l'ouverture du transistor T1 en reliant à la masse M la grille de celui-ci en fin d'excitation de l'enroulement Lₐ. Le transistor T2 comprend des électrodes de drain et de source reliées respectivement à la grille du transistor T1 et à la masse M.

Les circuits de stabilisation de tension CZ1 et CZ2 sont des circuits classiques à diode de Zéner.

Le circuit CZ1 est formé d'une résistance R6 et d'une diode de Zéner Z1 et fournit une tension stabilisée U1. La tension U1 est produite à partir d'une tension U_{APC} qui est disponible pour le dispositif ECC après la fermeture du contact de démarrage 13. La tension U_{APC} correspond donc à la tension U_{B} de la batterie 12 après fermeture du contact de démarrage 13.

Le circuit CZ2 est formé d'une résistance R7 et d'une diode de Zéner Z2 et fournit une tension stabilisée U2. La tension U2 est produite à partir d'une tension U_{PC1} disponible sur le plot de contact PC1 dans l'état 1 CF du dispositif de double contact 10dc. La tension U_{PC1} correspond donc à la tension U_{B} lorsque celle-ci devient disponible sur le plot PC1.

Le circuit de stabilisation de tension CZ1 fournit la tension U1 aux circuits RC1 et RC2. Le circuit de stabilisation de tension CZ2 fournit la tension U2 aux circuits RC3 et SL.

Le circuit RC1 est de type circuit RC intégrateur et comprend deux résistances R1 et R2 en série avec un condensateur C1. La tension U1 est appliquée à une première borne de la résistance R1 dont une seconde borne est reliée à une première borne du condensateur C1. Une seconde borne du condensateur C1 est reliée à une première borne de la résistance R2 dont une seconde borne est reliée à la masse M. Le point de connexion entre les bornes de la résistance R1 et du condensateur C1 est relié à la grille de commande du transistor T1.

Le circuit RC2 est un circuit RC de type dérivateur et comprend un condensateur C3 en série avec une résistance R5. La tension U1 est appliquée à une première borne du condensateur C3. Une seconde borne du condensateur C3 est reliée à une première borne de la résistance R5 dont une seconde borne est reliée à la masse M. Le point de connexion entre les bornes du condensateur C3 et de la résistance R5 est relié à une grille de commande du transistor T3.

Le circuit RC3 est un circuit RC type intégrateur et comprend une résistance R3 en série avec un condensateur C2. La tension U2 est appliquée à une première borne de la résistance R3. Une seconde borne de la résistance R3 est reliée à une première borne du condensateur C2 dont une seconde borne est reliée à la masse M. Le point de connexion entre les bornes de la résistance R3 et du condensateur C2 est relié à une grille de commande du transistor T2.

Le circuit de verrouillage de commutation SL comporte une diode de commutation D1 en série avec une résistance R4. La tension U2 est appliquée à une anode de la diode D1 dont une cathode est reliée à une première extrémité de la résistance R4. Une seconde extrémité de la résistance R4 est reliée à la grille du transistor T1.

Le fonctionnement du dispositif ECC est maintenant décrit en référence également aux courbes des Figs.8A, 8B et 8C.

Le temps t0 des courbes des Figs.8A, 8B et 8C correspond à la fermeture du contact de démarrage 13.

Au temps t0, la tension U_{APC} est fournie au circuit de stabilisation de tension CZ1 qui applique la tension stabilisée U1 aux circuits RC1 et RC2.

Le condensateur C3 du circuit RC2 étant déchargé au temps t0, la tension U1 apparaît sur l'électrode de grille du transistor T3 qui passe de l'état ouvert à l'état fermé. Comme montré à la Fig.8C, un courant Iₘₛ s'établit alors dans la bobine BO du micro-solénoïde MS et excite celle-ci. La force f₃ est alors appliquée sur le noyau mobile NM du micro-solénoïde MS.

Le condensateur C1 du circuit RC1 étant déchargé à t0, il apparaît une tension égale à U1.(R2/(R1+R2)) sur la grille du transistor T1. On notera que le transistor T2 est alors à l'état ouvert, aucune tension n'étant appliquée sur sa grille. Le transistor T1 commute progressivement de l'état ouvert à l'état fermé au fur et à mesure que sa tension de grille s'accroît avec la charge du condensateur C1. La diode D1, polarisée alors en inverse, empêche le passage d'un courant allant vers la masse M à travers le circuit SL, courant qui perturberait la charge du condensateur C1. Comme montré à la Fig.8B, un courant la s'établit progressivement dans l'enroulement d'appel Lₐ, la rapidité de montée de ce courant la étant essentiellement déterminée par la constante de temps (R1+R2).C1 du circuit RC1.

L'excitation de l'enroulement Lₐ par le courant Iₐ provoque le déplacement du noyau mobile 100 du contacteur 10 et le dispositif de double contact 10dc commute à l'état 1CF au temps t1. La commutation du dispositif de double contact 10dc à l'état 1CF fait apparaître la tension U_{PC1} sur le plot de contact PC1, comme montré à la Fig.8A.

Au temps t1, la tension U_{PC1} alimente le circuit de stabilisation de tension CZ2 qui fournit alors la tension stabilisée U2 au circuit de verrouillage de commutation SL et au circuit RC3.

A travers le circuit SL, la tension U2 fait monter le potentiel de tension au niveau de la grille du transistor T1 à une valeur égale à U2 - 0,6V environ, 0,6 V étant la chute de tension due à la diode D1. Cette montée de potentiel sur la grille du transistor T1 verrouille le transistor T1 à l'état fermé et évite ainsi des éventuels rebonds de commutation.

Au temps t1, le transistor T2 reste à l'état ouvert malgré l'apparition de la tension U2, du fait de la constante de temps R3.C2 imposée par le circuit RC3.

Toujours au temps t1, le moteur 11 est alimenté par la tension U_{PC1} et démarre sa rotation en régime réduit. Il s'ensuit une chute de la tension U_{B} et consécutivement de la tension U_{PC1}, visible à la Fig.8A, due au courant de puissance alimentant le moteur 11. La chute de la tension U_{B} due au moteur 11 produit également un affaiblissement des courants Iₐ et Iₘₛ, comme montré aux Figs.8B et 8C, mais qui restent d'amplitude suffisante pour maintenir une excitation correcte de la bobine BO et de l'enroulement Lₐ.

La charge du condensateur C3 démarrée au temps t0 à partir de la tension U1 se poursuit avec la constante de temps R5.C5. Au temps t2, montré aux Figs.8A à 8C, la tension de charge du condensateur C3 atteint une valeur telle que la tension sur la grille du transistor T3 n'est plus suffisante pour maintenir celui-ci en conduction. Le transistor T3 commute alors à l'état ouvert et interrompt le courant Iₘₛ dans la bobine BO, comme cela apparaît à la Fig.8C.

L'interruption du courant Iₘₛ dans la bobine BO au temps t2 provoque une commutation du dispositif de double contact 10dc de l'état 1 CF vers l'état 2CF. A l'état 2CF, le plot de contact PC2 du dispositif de double contact 10dc est mis à une tension U_{PC2}.sensiblement égale à U_{PC1} et U_{B}. La tension U_{PC2} alimente alors le moteur 11 à plein régime, le pignon lanceur 113 étant à ce stade engagé dans la couronne dentée 14 du moteur thermique.

Toujours au temps t2, comme cela apparaît aux Figs.8A à 8C, le courant de puissance alimentant par le moteur 11 entraîne une chute des tensions U_{B}=U_{PC1}=U_{PC2} et un affaiblissement du courant Iₐ dans l'enroulement d'appel Lₐ, mais qui reste d'amplitude suffisante pour maintenir une excitation correcte de l'enroulement Lₐ.

Comme montré à la Fig.8B, le courant Iₐ est maintenu dans l'enroulement d'appel Lₐ jusqu'au temps t3. Ce maintien de l'excitation de l'enroulement d'appel Lₐ pendant une durée égale à t3-t2 permet de se prémunir contre un retour en arrière éventuel du pignon lanceur 113. Le maintien de l'excitation de l'enroulement d'appel Lₐ jusqu'au temps t3 peut durer quelques millisecondes à quelques dizaines de millisecondes après le temps t2 selon les applications de l'invention.

Le temps t3 est déterminé par la constante de temps R3.C2 du circuit RC3. Au temps t3, la tension de charge du condensateur C2 a atteint une valeur suffisante pour commander en conduction le transistor T2. Le transistor T2 commute à l'état fermé et met à la masse M la grille du transistor T1. Le transistor T1 commute alors de l'état fermé à l'état ouvert et interrompt le courant Iₐ dans l'enroulement Lₐ.

Après le temps t3, le maintien de l'engagement du pignon lanceur 113 dans la couronne dentée 14 est assuré grâce à l'excitation de l'enroulement de maintien Lₘ qui se poursuit tant que le contact de démarrage 13 reste fermé.

Conformément à l'invention, en ajustant la constante de temps R5.C3 du circuit RC2, il est possible de régler aisément une temporisation TEMP = t2 - t1 entre le régime réduit du moteur 11 et son plein régime.

## Revendications

1. Démarreur pour moteur thermique, **caractérisé en ce qu'**il comporte l'association d'un contacteur électromagnétique à double contact (10) et d'un dispositif de commande électronique (ECC), ledit contacteur comprenant un noyau plongeur (100), un enroulement d'appel (La), un enroulement de maintien (Lm), une plaquette de contact mobile(CM1) et des premier, second et troisième plots de contact (PC+, PC1 et PC2) et ledit dispositif de commande électronique (ECC) comprenant des premiers moyens de commutation à transistor (T1, T2, CZ2, RC1, RC3, SL) pour commander l'excitation dudit enroulement d'appel (Lₐ), ledit contacteur (10) comprenant un micro-actionneur commandable électriquement de type micro-solénoïde (MS) et ledit dispositif de command électronique (ECC) comprend des seconds moyens de commutation à transistor (T3, CZ2, RC2) pour commander l'excitation dudit micro-actionneur (MS),
le contacteur ayant trois états de fonctionnement : un premier état sans contact électrique entre les plots de contact, un second état avec un contact électrique entre les premier et second plots de contact et un troisième état avec un contact électrique entre les premier, second et troisième plots de contact,
ledit micro-actionneur (MS) autorisant ou interdisant une commutation entre les second et le troisième états de fonctionnement du contacteur selon la commande électrique qui lui est appliquée.

2. Démarreur selon la revendication 1, **caractérisé en ce que** lesdits seconds moyens de commutation à transistor (T3, CZ2, RC2) commandent l'excitation dudit micro-actionneur (MS) pendant une première durée prédéterminée (t2-t0) après une activation dudit dispositif de commande électronique (ECC).

3. Démarreur selon la revendication 1 ou 2, **caractérisé en ce que** lesdits seconds moyens de commutation à transistor comprennent au moins un transistor (T3) de type MOSFET.

4. Démarreur selon l'une quelconque des revendications 1 à 3, **caractérisé en ce que** lesdits seconds moyens de commutation à transistor comprennent un premier circuit RC à constante de temps (RC2) pour ladite première durée prédéterminée (t2-t0).

5. Démarreur selon la revendication 4, **caractérisé en ce que** ledit premier circuit RC à constante de temps (RC2) est un circuit de type dérivateur.

6. Démarreur selon l'une quelconque des revendications 1 à 5, **caractérisé en ce que** lesdits seconds moyens de commutation à transistor comprennent un premier circuit de stabilisation de tension (CZ1) fournissant une première tension stabilisée (U1) alimentant lesdits seconds moyens de commutation à transistor.

7. Démarreur selon l'une quelconque des revendications 1 à 6, **caractérisé en ce que** lesdits premiers moyens de commutation à transistor comprennent au moins un transistor (T1, T2) de type MOSFET.

8. Démarreur selon l'une quelconque des revendications 1 à 7, **caractérisé en ce que** lesdits premiers moyens de commutation à transistor comprennent des second et troisième circuits RC à constante de temps (RC1, RC3) de type intégrateur, ledit second circuit RC (RC1) commandant une commutation de début d'activation (t1) desdits premiers moyens de commutation à transistor et ledit troisième circuit RC (RC3) commandant une commutation de fin d'activation (t3) desdits premiers moyens de commutation à transistor, l'activation desdits premiers moyens de commutation à transistor produisant l'excitation dudit enroulement d'appel (Lₐ).

9. Démarreur selon la revendication 4, **caractérisé en ce que** ladite première durée prédéterminée (t2-t0) s'achève (t2) entre une commutation de début d'activation (t1) et une commutation de fin d'activation (t3) desdits premiers moyens de commutation à transistor.

## Patentansprüche

1. Anlasser für einen Wärmekraftmotor, **dadurch gekennzeichnet, dass** er die Verbindung eines elektromagnetischen Schalters mit Zweifachkontakt (10) und einer elektronischen Steuervorrichtung (ECC) umfasst, wobei der Schalter einen Tauchkern (100), eine Einzugswicklung (La), eine Haltewicklung (Lm), eine mobile Kontaktplakette (CM1) und erste, zweite und dritte Kontaktstücke (PC+, PC1 und PC2) umfasst, und die elektronische Steuervorrichtung (ECC) erste Umschaltmittel mit Transistor (T1, T2, CZ2, RC1, RC3, SL) umfasst, um die Erregung der Einzugswicklung (Lₐ) zu steuern, wobei der Schalter (10) einen elektrisch steuerbaren Mikro-Aktuator vom Typ Mikro-Solenoid (MS) umfasst, und die elektronische Steuervorrichtung (ECC) zweite Umschaltmittel mit Transistor (T3, CZ2, RC2) umfasst, um die Erregung des Mikro-Aktuators (MS) zu steuern, wobei der Schalter drei Funktionszustände aufweist: einen ersten Zustand ohne elektrischen Kontakt zwischen den Kontaktstücken, einen zweiten Zustand mit einem elektrischen Kontakt zwischen den ersten und zweiten Kontaktstücken und einen dritten Zustand mit einem elektrischen Kontakt zwischen den ersten, zweiten und dritten Kontaktstücken, wobei der Mikro-Aktuator (MS) eine Umschaltung zwischen den zweiten und dritten Funktionszuständen des Schalters je nach der elektrischen Steuerung, die an ihn angelegt wird, gestattet oder untersagt.

2. Anlasser nach Anspruch 1, **dadurch gekennzeichnet, dass** die zweiten Umschaltmittel mit Transistor (T3, CZ2, RC2) die Erregung des Mikro-Aktuators (MS) während einer ersten vorbestimmten Dauer (t2-t0) nach einer Aktivierung der elektronischen Steuervorrichtung (ECC) steuern.

3. Anlasser nach Anspruch 1 oder 2, **dadurch gekennzeichnet, dass** die zweiten Umschaltmittel mit Transistor mindestens einen Transistor (T3) vom Typ MOSFET umfassen.

4. Anlasser nach einem der Ansprüche 1 bis 3, **dadurch gekennzeichnet, dass** die zweiten Umschaltmittel mit Transistor eine erste Schaltung RC mit Zeitkonstante (RC2) für die erste vorbestimmte Dauer (t2-t0) umfassen.

5. Anlasser nach Anspruch 4, **dadurch gekennzeichnet, dass** die erste Schaltung RC mit Zeitkonstante (RC2) eine Schaltung vom Typ Differenzierschaltung ist.

6. Anlasser nach einem der Ansprüche 1 bis 5, **dadurch gekennzeichnet, dass** die zweiten Umschaltmittel mit Transistor eine erste Spannungsstabilisierungsschaltung (CZ1) umfassen, die eine erste stabilisierte Spannung (U1) liefern, die die zweiten Umschaltmittel mit Transistor versorgt.

7. Anlasser nach einem der Ansprüche 1 bis 6, **dadurch gekennzeichnet, dass** die ersten Umschaltmittel mit Transistor mindestens einen Transistor (T1, T2) vom Typ MOSFET umfassen.

8. Anlasser nach einem der Ansprüche 1 bis 7, **dadurch gekennzeichnet, dass** die ersten Umschaltmittel mit Transistor zweite und dritte Schaltungen RC mit Zeitkonstante (RC1, RC3) vom Integrationstyp umfassen, wobei die zweite Schaltung RC (RC1) eine Umschaltung eines Aktivierungsbeginns (t1) der ersten Umschaltmittel mit Transistor steuert, und die dritte Schaltung RC (RC3) eine Umschaltung eines Aktivierungsendes (t3) der ersten Umschaltmittel mit Transistor steuert, wobei die Aktivierung der ersten Umschaltmittel mit Transistor zur Erregung der Einzugswicklung (Lₐ) führt.

9. Anlasser nach Anspruch 4, **dadurch gekennzeichnet, dass** die erste vorbestimmte Dauer (t2-t0) zwischen einer Umschaltung eines Aktivierungsbeginns (t1) und einer Umschaltung eines Aktivierungsendes (t3) der ersten Umschaltmittel mit Transistor endet (t2).

## Claims

1. Starter for a heat engine, **characterized in that** it comprises the association of a dual-contact electromagnetic contactor (10) and an electronic control device (ECC) said contactor comprising an adjustable core (100), an inrush winding (La), a holding winding (Lm), a mobile contact plate (CM1) and first, second and third contact points (PC+, PC1 and PC2) and said electronic control device (ECC) comprising first transistor switching means (T1, T2, CZ2, RC1, RC3, SL) for controlling the excitation of said inrush winding (Lₐ), said contactor (10) comprising an electrically-controllable micro-actuator of microsolenoid (MS) type and said electronic control device (ECC) comprises second transistor switching means (T3, CZ2, RC2) for controlling the excitation of said micro-actuator (MS),
the contactor having three operating states: a first state without electrical contact between the contact points, a second state with an electrical contact between the first and second contact points and a third state with an electrical contact between the first, second and third contact points,
said micro-actuator (MS) allowing or prohibiting a switchover between the second and third operating states of the contactor according to the electrical control which is applied to it.

2. Starter according to Claim 1, **characterized in that** said second transistor switching means (T3, CZ2, RC2) control the excitation of said micro-actuator (MS) for a first predetermined duration (t2-t0) after an activation of said electronic control device (ECC).

3. Starter according to Claim 1 or 2, **characterized in that** said second transistor switching means comprise at least one transistor (T3) of MOSFET type.

4. Starter according to any one of Claims 1 to 3, **characterized in that** said second transistor switching means comprise a first RC circuit with time constant (RC2) for said first predetermined duration (t2-t0).

5. Starter according to Claim 4, **characterized in that** said first RC circuit with time constant (RC2) is a circuit of shunter type.

6. Starter according to any one of Claims 1 to 5, **characterized in that** said second transistor switching means comprise a first voltage stabilization circuit (CZ1) supplying a first stabilized voltage (U1) powering said second transistor switching means.

7. Starter according to any one of Claims 1 to 6, **characterized in that** said first transistor switching means comprise at least one transistor (T1, T2) of MOSFET type.

8. Starter according to any one of Claims 1 to 7, **characterized in that** said first transistor switching means comprise second and third RC circuits with time constant (RC1, RC3) of integrator type, said second RC circuit (RC1) controlling a start-of-activation (t1) switchover of said first transistor switching means and said third RC circuit (RC3) controlling an end-of-activation (t3) switchover of said first transistor switching means, the activation of said first transistor switching means producing the excitation of said inrush winding (Lₐ).

9. Starter according to Claim 4, **characterized in that** said first predetermined duration (t2-t0) is completed (t2) between a start-of-activation (t1) switchover and an end-of-activation (t3) switchover of said first transistor switching means.
